# EUROPÄISCHE PATENTSCHRIFT

(11) **EP 1 335 818 B1**
(45) Veröffentlichungstag und Bekanntmachung des Hinweises auf die Patenterteilung: **04.01.2006**
(21) Anmeldenummer: 01997378.3
(22) Anmeldetag: 27.10.2001
(51) Int. Cl.: B27L 11/02

(54) **VERFAHREN ZUM ERZEUGEN VON OS-PLATTEN AUS HOLZ UND ZERSPANER**
METHOD FOR PRODUCING WOOD CHIPS
PROCEDE DE FABRICATION DE COPEAUX A PARTIR DE BOIS

(30) Priorität: 25.11.2000 DE 10058626
(43) Veröffentlichungstag der Anmeldung: 20.08.2003
(73) Patentinhaber: B. Maier Zerkleinerungstechnik GmbH, 33626 Bielefeld (DE)
(72) Erfinder: LOTH, Robert, 32791 Lage-Müssen (DE)
(74) Vertreter: Dr. Weitzel & Partner
(86) Internationale Anmeldenummer: PCT/EP2001/012460
(87) Internationale Veröffentlichungsnummer: WO 2002/042039

(56) Entgegenhaltungen:
- EP-A- 0 301 996
- EP-A- 1 033 212
- DE-B- 2 639 123
- DE-C- 940 446
- DE-U- 20 020 037
- DE-U- 29 913 779
- FR-A- 1 031 797
- US-A- 2 874 909

## Beschreibung

Die Erfindung betrifft ein Verfahren zum Erzeugen von OS-Spänen aus Holz. Aus US 2 874 909 A ist ein Verfahren zum Erzeugen von Spänen für die Herstellung von Platten mit den folgenden Verfahrensschritten bekannt: es wird aus Frischholz oder Recyclingholz ein Vorprodukt erzeugt, das Vorprodukt ist im wesentlichen stabförmig, das Vorprodukt wird einem Zerspaner zugeführt, umfassend eine Vielzahl von Messern, die auf einem Messerring angeordnet sind, deren Schneiden wenigstens annähernd parallel zur Ringachse verlaufen, und die einen Arbeitsraum umschließen; das Vorprodukt wird um die Messeringachse herum in Umdrehung versetzt, hierbei derart ausgerichtet, dass es im wesentlichen parallel zur Ringachse liegt und durch Fliehkraft gegen die Schneiden der Messer angedrückt wird; das Vorprodukt hat eine Länge von mehreren Zentimetern. Dabei gibt es grundsätzlich zwei Systeme, die voneinander grundverschieden sind und die auch demgemäß unterschiedliche Produkte erzeugen.

Das erste System betrifft sogenannte Direktzerspaner. Dabei wird nichtabgelängtes Rundholz einer Rinne zugeführt. Parallel zur Lenkachse des Holzes ist eine Messerring angeordnet, die auf ihrem Umfang mit einer Vielzahl von Messern bestückt ist. Die Messer verlaufen mit ihren Schneiden parallel zur Messerring. Die Messerring ist derart verfahrbar, daß sie in die Masse der Rundhölzer eintauchen und diese zerspanen kann. Siehe beispielsweise DE 29 47 199 C1.

Eine weitere Bauart von Direktzerspanem, die dem genannten ersten System angehört, weist eine drehbar gelagerte Scheibe auf. Die Scheibe trägt auf ihrer einen Seitenfläche Zerspanermesser. Die Rundhölzer oder Baumstämme werden dieser Arbeitsfläche parallel zur Faser zugeführt. Da die Umfangsgeschwindigkeiten einzelner Flächenelemente der Arbeitsfläche unterschiedlich groß sind, je nachdern, ob das Flächenelement radial innen oder radial außen liegt, ist auch das Zerspanungsergebnis unterschiedlich, was die Qualität beeinträchtigt.

Die genannten Maschinen, die dem ersten System angehören, dienen vor allem zum Erzeugen von sogenannten OS-Spänen ("Oriented Strang"). Dabei verlaufen die Fasern dieser Späne in Längsrichtung des Spanes. Der Span ist außerordentlich dünn. Er dient zum Herstellen gleichnamiger Platten, sogenannter OSB-Platten. Diese gelten als hochwertig. Sie haben eine große Festigkeit, so daß sie sich als Konstruktionselemente verwenden lassen, beispielsweise für den Fertighausbau.

Das genannte zweite System verwendet sogenannte Messerringzerspaner. Dieser umfaßt einen Ring oder Kranz aus Messern, deren Schneiden wenigstens im wesentlichen parallel zur Ringachse verlaufen. Der Messerring umschließt einen Arbeitsraum, in dem die Hackschnitzel in einem radial inneren Bereich durch einen Einfüllschacht eingeführt werden. Ein Rotor schleudert die Hackschnitzel radial nach außen gegen die Innenfläche des Messerringes und damit gegen die Schneiden der Messer, wo eine Zerspanung erfolgt.

Die mittels eines Messerringzerspaners herstellbaren Späne unterscheiden sich ganz grundlegend von den OS-Spänen, erzeugt durch die erstgenannte Kategorie von Maschinen, die nach dem erstgenannten System arbeiten. Sie sind im wesentlichen stiftförmig und erinnern an dünne Streichhölzer. Diese Späne lassen sich nur zu Spanplatten verarbeiten. Spanplatten haben jedoch nur eine begrenzte Festigkeit, insbesondere keine besondere Biegefestigkeit. Sie lassen sich somit nicht als Konstruktionselemente verwenden, sondern finden in der Möbelindustrie Anwendung.

Die Vor- und Nachteile von Maschinen des erstgenannten Systems - Direktzerspaner zum Erzeugen von OS-Spänen -, und des zweitgenannten Systemes mit der vorgeschalteten Stufe zum Erzeugen von Hackschnitzeln und dem Endergebnis der Späne für Spanplatten lassen sich wie folgt zusammenfassen:
Direktzerspaner verlangen im allgemeinen Frischholz, d.h. Baumstämme beispielsweise von einem Meter. Sie vermögen zwar die hochwertigen OS-Späne zu erzeugen, jedoch haben sie verhältnismäßig große Abmessungen aufgrund der großen Abmessungen des Vorproduktes. Demgemäß sind sie außerordentlich teuer in der Anschaffung. Die Investitionskosten liegen zwischen einer und drei Millionen DM. Demgemäß sind sie auch relativ wenig flexibel im Einsatz.

Zerspaner hingegen sind kleiner, flexibler und kostengünstiger in der Anschaffung.

Der Erfindung liegt die Aufgabe zugrunde, ein Verfahren anzugeben, womit sich sowohl sogenanntes Frischholz als auch Recycling-Holz als Vorprodukt verwenden läßt, das wesentlich geringere Bauvolumina als die bekannten Direktzerspaner aufweist, das daher geringere Investitionskosten verlangt und flexibel im Einsatz ist, und das OSB-Späne erzeugt.

Diese Aufgabe wird durch ein Verfahren gemäß Anspruch 1 gelöst.

Der Erfinder hat sich somit von einem verbreiteten Vorurteil gelöst. Er hat auf die Grundmerkmale des Messerringzerspaners zurückgegriffen, jedoch die Randbedingungen fundamental verändert. Dies betrifft die Auswahl der Abmessungen des Vorproduktes. Dieses hat in einer ersten Erstreckung eine größere Abmessung als in einer hierzu senkrechten Erstreckung, so daß es als stabförmig bezeichnet werden könnte.

Mit einem erfindungsgemäßen Verfahren lassen sich nunmehr höchst unterschiedliche Vorprodukte verwenden, nämlich sowohl Frischholz ausgezeichneter Qualität, Frischholz minder guter Qualität wie Krüppelholz und Äste sowie Recycling-Holz.

Dabei kommen als Recycling-Holz beispielsweise die sehr zahlreich anfallenden Verpackungshölzer in Betracht.

Das Verfahren gemäß der Erfindung kann - wie erwähnt - grundsätzlich hochwertige OSB-Späne erzeugen, gleichzeitig aber auch Späne geringerer Qualität. Werden unterschiedliche Kategorien von Spänen erzeugt, so lassen sich diese klassifizieren durch einen nachgeschalteten Klassifizierungsschritt.

Die Erfindung ist anhand der Zeichnung näher erläutert. Darin ist im einzelnen folgendes dargestellt:
- Fig. 1: zeigt einen Zerspaner in einer Ansicht von vorn, d.h. in einer Ansicht auf diejenige Seite, auf der sich der Gehäusedeckel mit dem Einsatz für das Vorprodukt befindet.
- Fig. 2: zeigt in vergrößertem Maßstab einen Axialschnitt des Zerspaners gemäß Fig. 1.
- Fig. 3: zeigt in vergrößerter Darstellung einen Ausschnitt aus Fig. 2, nämlich ein Messerpaket.

Wie man aus den Figuren 1 und 2 im einzelnen sieht, umfaßt der Zerspaner einen Rotor 1, der von einer Welle 2 angetrieben ist. Der Rotor 1 enthält einen Kranz von achsparallelen Flügeln 3. Ein Messerkorb mit ebenfalls achsparallel angeordneten Messern 4 umschließt den Rotor 1. Rotor 1 und Messerkorb sind wiederum in einem Gehäuse 5 angeordnet und gemeinsam von diesem umschlossen. Gehäuse 5 weist einen Einlaß 6 für die zuzuführenden Hackschnitzel sowie einen Auslaß für den fertigen Span auf.

Figur 2 veranschaulicht an zwei Stellen ein stabförmiges Vorprodukt 20. Dieses ist im vorliegenden Fall als regelmäßiger rechteckiger Klotz bestellt. Stattdessen könnte dieses Vorprodukt jedoch auch andersartig gestaltet sein, beispielsweise unregelmäßige Begrenzungsflächen aufweisen. Wesentlich ist nur, daß dieses Vorprodukt 20 mehr oder minder stabförmig ist, d. h. eine Längserstreckung aufweist, die größer ist, als die Quererstreckungen in hinzu senkrecht verlaufenden Ebenen.

Das Vorprodukt 20 wird dem schachtförmigen Einlass 6 zugeführt - siehe Pfeil. Es gelangt sodann in den vom Rotor 1 umschlossenen Innenraum. Dabei legt sich das Vorprodukt 20 - automatisch oder durch eine entsprechende Orientierungseinrichtung - derart, daß es vorwiegend zur Längsachse der Rotorwelle 2 verläuft, und damit mehr oder minder parallel zu den Messern 4. Das Vorprodukt hat eine erhebliche Größe, insbesondere eine erhebliche Länge, verglichen mit jenen Hackschnitzeln, die den bisher üblichen Messerringzerspannern zugeführt werden.

In Figur 3 ist in einem achssenkrechten Schnitt ein Messerpaket dargestellt. Dieses Messerpaket ist jeweils Bestandteil des Messerringes der Maschine.

Jedes Messerpaket ist wie folgt aufgebaut: Ein Tragklotz 10 trägt ein Schneidmesser 11, das mittels einer Spannplatte 12 und einer Schraube 13 am Tragklotz 10 befestigt ist.

Jeder Tragklotz 10 weist eine Verschleißfläche 10.1 auf. Entscheidend ist, daß diese der Maschinenachse zugewandte Verschleißfläche 10.1 annähernd eben sind und somit nicht konzentrisch wie beim Stand der Technik.

Dabei ist die Verschleißfläche 10.1 im Falle der Figur 3 aus einer Verschleißplatte 10.2 gebildet, die ihrerseits am übrigen Tragklotz 10 befestigt ist. Die Verschleißfläche kann auch aus einer Verschleißschicht gebildet werden, die durch Aufbringen einer Verschleißschicht, vorzugsweise durch Auftragsschweißen oder Aufspritzen und anschließendes Schleifen erzeugt wurde.

Bei der Ausführungsform gemäß Figur 3 ist ein Stockmesser 14 vorgesehen, das auf der dem Schneidmesser 11 gegenüberliegenden Seite des Tragklotzes 10 befestigt ist, und das mit dem Schneidmesser des benachbarten Messerpaketes zusammenarbeitet.

## Patentansprüche

1. Verfahren zum Erzeugen von OS-Spänen für die Herstellung von OS-Platten mit den folgenden Verfahrensschritten:
es wird aus Frischholz oder Recyclingholz ein Vorprodukt (20) erzeugt,
das Vorprodukt (20) ist im wesentlichen stabförmig,
das Vorprodukt (20) wird einem Zerspaner zugeführt, umfassend eine Vielzahl von Messern (4), die auf einem Messerring angeordnet sind, deren Schneiden wenigstens annähernd parallel zur Ringachse verlaufen, und die einen Arbeitsraum umschließen;
das Vorprodukt (20) wird um die Messeringachse herum in Umdrehung versetzt, hierbei derart ausgerichtet, dass es im wesentlichen parallel zur Ringachse liegt und durch Fliehkraft gegen die Schneiden der Messer (4) angedrückt wird;
das Vorprodukt (20) hat eine Länge von 80 bis 150 mm,
das Vorprodukt (20) hat eine Breite in der Größenordnung von wenigsten 20 mm,
die Betriebsparameter wie die Messergestalt, der Messerwinkel werden derart gewählt, dass sich OS-Späne mit einer Spandicke von 0,2 bis 0,6 mm, vorzugsweise von 0,2 bis 0,4 mm ergeben;
dem Zerspanen wird ein Sichter-Schritt vorgeschaltet, um nur Vorprodukte bestimmter Abmessungen durchzulassen;
dem Zerspanen wird ein Klassifizier-Schritt nachgeschaltet, um die Späne nach Kriterien ihrer Gestalt oder ihrer Abmessungen oder ihres Gewichtes zu klassifizieren.

## Claims

1. Method for producing oriented strand (OS) chips for the manufacture of OS boards with the following steps:
an intermediate product (20) is produced from fresh wood or recycled wood,
the intermediate product (20) is substantially rod-shaped,
the intermediate product (20) is fed into a chipping machine comprising a large number of blades (4), which are arranged on a blade ring, the cutting edges of which run at least approximately parallel to the ring axis and which enclose a working chamber,
the intermediate product (20) is rotated around the blade ring axis and is aligned in such a way that it lies essentially parallel to the ring axis and is pressed by centrifugal force against the cutting edges of the blades (4),
the intermediate product (20) has a length of 80 to 150 mm,
the intermediate product (20) has a width of in the order of at least 20 mm,
the operating parameters such as the blade design, the blade angle are selected so that OS chips are produced with a chip thickness of 0.2 to 0.6 m, preferably from 0.2 to 0.4 mm,
a sifter stage is arranged upstream of the chipping in order only to allow through intermediate products with specific dimensions,
a classifying stage is arranged after the chipping stage in order to classify the chips according the criteria of their design or dimensions or their weight.

## Revendications

1. Procédé de production de copeaux à longues particules orientées (OS) pour la fabrication de plaques à longues particules orientées comportant les étapes de procédé suivantes :
on produit à partir de bois neuf ou de bois recyclé un produit semi-fini (20), le produit semi-fini (20) prenant pour l'essentiel la forme d'une tige ;
le produit semi-fini (20) est acheminé vers une coupeuse de copeaux, comprenant une pluralité de couteaux (4) disposés sur une bague à couteaux, dont les lames s'étendent au moins approximativement parallèlement à l'axe de la bague, et comprenant un espace de travail ;
le produit semi-finl (20) est tourné autour de l'axe de la bague à couteaux, orienté de manière à être pour l'essentiel parallèle à l'axe de la bague et à appuyer contre la lame du couteau (4) du fait de la force centrifuge ;
le produit semi-fini (20) a une longueur de 80 à 150 mm ;
le produit semi-fini (20) a une largeur d'un ordre de grandeur d'au moins 20 mm ;
les paramètres d'exploitation tels la forme des couteaux, l'angle des couteaux sont choisis de manière à obtenir des copeaux à longues particules orientées d'épaisseur de copeau de 0,2 à 0,6 mm, de préférence de 0,2 à 0,4 mm ;
le travail d'enlèvement des copeaux est précédé d'une étape de tamisage, pour ne laisser passer que les produits semi-finis de dimensions données ;
le travail d'enlèvement des copeaux est précédé d'une étape de classification, pour classer les copeaux en fonction de critères de forme, de taille ou de poids.
